# EUROPÄISCHE PATENTSCHRIFT

(11) **EP 2 171 279 B1**
(45) Veröffentlichungstag und Bekanntmachung des Hinweises auf die Patenterteilung: **30.08.2017**
(21) Anmeldenummer: 08784638.2
(22) Anmeldetag: 05.07.2008
(51) Int. Cl.: F04D 9/04

(54) **SELBSTANSAUGENDE PUMPENAGGREGATION**
NATURALLY-ASPIRATED PUMP ASSEMBLY
ENSEMBLE DE POMPES À AMORÇAGE AUTOMATIQUE

(30) Priorität: 11.07.2007 DE 102007032228
(43) Veröffentlichungstag der Anmeldung: 07.04.2010
(73) Patentinhaber: GEA Tuchenhagen GmbH, 21514 Büchen (DE)
(72) Erfinder: HACKERT, Stefan, 21502 Geesthacht (DE); PAWLIK, Markus, 21514 Büchen (DE)
(74) Vertreter: Hauck Patentanwaltspartnerschaft mbB
(86) Internationale Anmeldenummer: PCT/EP2008/005513
(87) Internationale Veröffentlichungsnummer: WO 2009/007075

(56) Entgegenhaltungen:
- EP-A2- 1 191 228
- DE-U1- 7 924 976
- FR-A- 1 078 226
- GB-A- 601 516

## Beschreibung

### TECHNISCHES GEBIET

Die Erfindung betrifft eine selbstansaugende Pumpenaggregation, die eine Hintereinanderschaltung einer als rotierende Verdrängerpumpe arbeitenden Flüssigkeitsringpumpe und einer normalsaugenden Zentrifugalpumpe darstellt, wobei die Zentrifugalpumpe in einem mit einer Einlassöffnung und einem Druckstutzen versehenen Gehäuse eine drehbar gelagerte Welle mit einem Laufrad aufweist, wobei ein von einem Gehäusemantel der Verdrängerpumpe begrenzter Innenraum über die Einlassöffnung mit einem saugseitigen Innenraum der Zentrifugalpumpe verbunden und in dem Gehäusemantel eine Förderschnecke angeordnet ist, die auf der durch das Laufrad hindurch- und in den Gehäusemantel eingreifenden Welle befestigt ist, und wobei eine Rückführleitung vorgesehen ist, die einen druckseitigen Bereich der Zentrifugalpumpe unmittelbar oder mittelbar mit dem Innenraum verbindet. Dabei genügen insbesondere die inneren Flächen der Pumpenaggregation, die in direktem Kontakt mit der Flüssigkeit stehen, hinsichtlich Formgestaltung und Oberflächengüte den hygienischen Anforderung aus den Bereichen der Nahrungsmittel- und Getränke-, der Pharmazie- und Biotechnologie-Prozesstechnik, indem sie glatt und gerundet und, ohne Löcher, Risse, kleine Erhebungen, scharfe Kanten und Toträume ausgeführt sind.

### STAND DER TECHNIK

Es ist bekannt, eine sog. normalsaugende Zentrifugalpumpe (Kreiselpumpe), die nicht in der Lage ist, ihren Saugstutzen und die vorgeschaltete Saugleitung selbsttätig zur entlüften und somit Flüssigkeit selbsttätig anzusaugen oder eine aus Flüssigkeit und Gas bestehende Zweiphasenströmung zu fördern, mit einer sog. Flüssigkeitsringpumpe zu kombinieren. Flüssigkeitsringpumpen arbeiten wie rotierende Verdrängerpumpen und sind in der Lage, Gase oder Zweiphasenströmungen zu fördern und somit auch eine Saugleitung der vorg. Art zu entlüften. Sobald die Saugleitung, der sich anschließende Saugstutzen der Zentrifugalpumpe und somit letztere selbst entlüftet sind und damit das gesamte in Rede stehende System mit Flüssigkeit gefüllt ist, übernimmt die Zentrifugalpumpe allein die Förderaufgabe. Eine diesbezügliche Pumpenaggregation aus normalsaugender Zentrifugalpumpe und Flüssigkeitsringpumpe ist in der GB 601 516 A oder der US 5 711 789 A beschrieben. Aus der GB 601516 A ist darüber hinaus bekannt, eine die Flüssigkeitsringpumpe mit Flüssigkeit versorgende Einrichtung über eine schaltbare Rückführleitung für Flüssigkeit mit dem Saugstutzen der Zentrifugalpumpe zu verbinden.

Eine in der DE 79.24 976 U1 beschriebene Einrichtung zur Verbesserung des Kavitationsverhaltens von Kreiselpumpen zeichnet sich dadurch aus, dass bei mit Saugkrümmern ausgestatteten Kreiselpumpen ein druckseitig entnommener Förderflüssigkeitsstrom in tangentialer Richtung zur Saugleitung und im Drehsinn des Pumpenlaufrades in den saugseitigen Strömungsraum durch mehrere über den Umfang verteilte Öffnungen eintritt. Die Einspeisung des Förderflüssigkeitsstromes erfolgt automatisch bevorzugt mittels eines in der Rückführleitung zwischen Druck- und Saugseite angeordnetem an sich bekannten Regelventils bei beginnendem Teillastbetrieb der Kreiselpumpe.

Aus der DE 7533 458 U1 ist eine Fliehkraftpumpe (Zentrifugalpumpe; Kreiselpumpe) mit einem ein Flügelrad enthaltenden Gehäuse bekannt, das einen zu dem Flügelrad führenden axialen Einlauf und einen Flüssigkeitsauslauf aufweist, mit einer Einrichtung zur Druckentspannung von in dem Gehäuse anfallender Leckflüssigkeit und mit einer die druckentspannte Leckflüssigkeit aus dem Gehäuse abführenden und dem Einlauf zuführenden Rückführleitung. Um die Leckflüssigkeit in den Pumpeneinlass in der Weise zurückzuführen, dass eine möglichst geringe Störung der laminaren Einlassströmung erfolgt, ist in dem Gehäuse in der Nähe des Einlaufes eine die Geschwindigkeit der Leckflüssigkeit reduzierende Stabilisierungskammer vorgesehen. Letztere weist einen externen Einlass zum Anschluss an die Rückführleitung auf und es führt von der Stabilisierungskammer ein kegelstumpfförmiger Durchlass in die unmittelbare Nähe des Flügelrad-Einlaufes. Der Durchlass ist derart ausgerichtet, dass er die Leckflüssigkeit mit geringer radialer Komponente so in den Einlauf einleitet, dass die Störung der ankommenden Strömung gering gehalten wird.

Eine selbstansaugende Pumpenaggregation der gattungsgemäßen Art ist in der EP 1 191228 A2 beschrieben. Bei dieser bekannten Pumpenaggregation wird eine zum Ansaugen einer Flüssigkeit notwendige Evakuierung des saugseitigen Bereichs der normalsaugenden Zentrifugalpumpe, wie sie beispielsweise aus der DE 10314 425 A1 bekannt ist, durch eine der Zentrifugalpumpe vorgeordnete rotierende Verdrängerpumpe bewerkstelligt. Die als sog. Flüssigkeitsringpumpe ausgebildete rotierende Verdrängerpumpe ist, bei hinreichender Flüssigkeitsvorlage in ihrem Gehäuse, in der Lage, Gas zu fördern und kann somit eine vorgeordnete Prozessanordnung evakuieren und Flüssigkeit oder eine aus Flüssigkeit und Gas bestehende Zweiphasenströmung ansaugen und fördern. Sobald Flüssigkeit angesaugt ist und in die Verdrängerpumpe und damit in die nachgeordnete Zentrifugalpumpe eintritt und letztere flutet, übernimmt die Zentrifugalpumpe im Wesentlichen die Förderung der Flüssigkeit oder ggf. in Grenzen der Zweiphasenströmung entsprechend ihrer durch die Strömungsverluste in der vorgeordneten Verdrängerpumpe beeinflussten Förderkennlinie.

Die Verdrängerpumpe benötigt zur ständigen Betriebsbereitschaft vor einer ggf. notwendig werdenden Evakuierung der saugseitig angeschlossenen Prozessanordnung stets die erwähnte hinreichende Flüssigkeitsvorlage, damit die von ihrer Förderschnecke gebildete Förderkammer im Bedarfsfall den notwendigen Gastransport sicherstellen kann. Diese Flüssigkeitsvorlage wird neben der Versorgung über die Saugleitung der Pumpenaggregation zusätzlich auch gespeist und aufrechterhalten durch eine in der EP 1 191 228 A2 beschriebene Rückführleitung für Flüssigkeit, die eine Verbindung herstellt zwischen dem Druckstutzen der Zentrifugalpumpe einerseits und andererseits dem Gehäuse oder dem Saugstutzen der Verdrängerpumpe oder der an letztere angeschlossenen Saugleitung.

Da über die Rückführleitung die Flüssigkeitsvorlage der Verdrängerpumpe gespeist werden soll, ist es wünschenswert und vorteilhaft, wenn diese Rückführleitung vorrangig mit Flüssigkeit beaufschlagt wird. Die Fluidförderung in der Rückführleitung ist jedoch zwangsläufig ein Abbild dessen, was an der Anschlussstelle der Rückführleitung am Druckstutzen der Zentrifugalpumpe an Fluid jeweils zur Verfügung steht. Abhängig von den jeweiligen Prozessbedingungen wird von der Pumpenaggregation und damit auch von der Zentrifugalpumpe im Bereich des vorg. Druckstutzens von ausschließlich Flüssigkeit bis zu ausschließlich Gas jede Zweiphasenströmung, gebildet aus Flüssigkeit und Gas in jeweils gegebenen Anteilen, gefördert, so dass die bekannte Rückführleitung auch zwangsläufig von dieser jeweiligen Zweiphasenströmung beaufschlagt ist.

Es ist bekannt, dass es in einer von einer Zweiphasenströmung gebildeten Rohrströmung, wie sie sich im Druckstutzen der Zentrifugalpumpe der bekannten Pumpenaggregation auszubilden beginnt, zu einer Separierung des Gases von der Flüssigkeit kommt, wobei die Gasblasen bevorzugt im axialen Bereich der Rohrströmung anzutreffen sind. Eine diesbezüglich hinreichende Separierung erfordert jedoch eine bestimmte Verweilzeit der Zweiphasenströmung in der Rohrleitung und damit einen bestimmten Mindestströmungsweg. Steht dieser Mindestströmungsweg zur Verfügung, dann kann es gelingen, an der Anschlussstelle der vorg. Rückführleitung vorrangig Flüssigkeit aus der Rohrleitung, die die Rückführleitung speist, abzuzweigen.

Da bei der bekannten Pumpenaggregation die Rückführleitung am Druckstutzen der Zentrifugalpumpe angeschlossen ist und dieser bereits relativ kurz hinter dem Pumpengehäuse endet, wobei in letzterem durch Strömungsturbulenzen und turbulenten Queraustausch eher eine intensive Durchmischung von Gas und Flüssigkeit anzunehmen ist, die in den Druckstutzen fortwirkt, kann die vorstehend kurz umrissene Lösung nach dem Stand der Technik **(**EP 1 191 228 A2**)** von der vorg. Separierung nicht profitieren.

Eine Verlagerung der Anschlussstelle der Rückführleitung, in Strömungsrichtung gesehen, über den Druckstutzen hinaus in den Bereich einer nachgeordneten Druckleitung ist zwar prinzipiell ohne Weiteres möglich, jedoch bedeutet dies, dass diese Anschlüssstelle der Rückführieitung erst im Zuge der Montage der Pumpenaggregation in der Prozessanlage vor Ort und nicht mehr durch Vorfertigung beim Hersteller der Pumpenaggregation erfolgen kann, und dass die Rückführleitung unter Umständen eine entsprechende Verlängerung erfährt, die strömungstechnisch nachteilig ist.

Es ist Aufgabe der vorliegenden Erfindung, eine selbstansaugende Pumpenaggregation der gattungsgemäßen Art derart weiterzuentwickeln, dass die strömungstechnischen Bedingungen für die Strömung von Flüssigkeit zu und in der Rückführleitung verbessert werden, dass die Anordnung insgesamt kompakt und dass eine Vorfertigung der Rückführleitung und ihrer Anschlussstellen gegeben ist.

### ZUSAMMENFASSUNG DER ERFINDUNG

Die Aufgabe wird durch eine selbstansaugende Pumpenaggregation mit den Merkmalen des Anspruchs 1 gelöst. Vorteilhafte Ausgestaltungen der Vorrichtung gemäß der Erfindung sind in den Unteransprüchen beschrieben.

Der grundlegende erfinderische Lösungsgedanke besteht darin, die Rückführleitung zentrifugalpumpenseitig über eine erste Anschlussstelle an einen druckseitigen Innenraum innerhalb des Gehäuses der Zentrifugalpumpe anzuschließen, der, in Strömungsrichtung gesehen, dem Laufrad nachgeordnet ist und somit über einen statischen Druck verfügt, der deutlich über dem statischen Druck im Innenraum der Verdrängerpumpe liegt. Diese Druckdifferenz stellt einen Fluidtransport zwischen der Anschlussstelle an der Zentrifugalpumpe und der Anschlussstelle an der Verdrängerpumpe sicher. Die Rückführleitung gestaltet sich durch die vorgeschlagene Maßnahme relativ kurz, wobei jede der beiden Anschlussstellen der Rückführleitung im Zuge der Fertigung der Pumpenaggregation vorgefertigt werden kann.

Da alle in direktem Kontakt mit der geförderten Flüssigkeit stehenden Flächen der Pumpenaggregation in Zeitabständen einer automatischen Reinigung im Durchfluss unterzogen werden müssen (sog. CIP-Reinigung (cieaning in place)), sind die Bedingungen für die Reinigung der Rückführleitung in der erfindungsgemäßen Anordnung besonders günstig, da die durch das Laufrad im Gehäuse der Zentrifugalpumpe erzeugten Turbulenzen die Reinigungswirkung auch innerhalb der Rückführleitung intensivieren.

Es hat sich überraschend als besonders zielführend herausgestellt, die Rückführleitung erfindungsgemäß an einen Ringkanal anzuschließen, der integraler Teil des druckseitigen Innenraums ist, und eine diesbezügliche erste Anschlussstelle an einer radial oder annähernd radial orientierten Ringfläche, die Teil des hinteren Gehäuseteils ist und den Ringkanal in axialer Richtung stirnseitig begrenzt, vorzusehen. In diesem Ringkanal, der als spiralförmiger Ringkanal oder auch als schaufelloser Ringraum mit konstantem Durchtrittsquerschnitt ausgebildet sein kann, wird die Strömung verzögert, wodurch sich ein Teil der kinetischen Energie der das Laufrad verlassenden Strömung in statischen Druck umwandelt, so dass der statische Druck im Ringkanal insgesamt ansteigt. Letzterer wird, in hinreichender Höhe gegenüber dem statischen Druck in der Verdrängerpumpe, zum Flüssigkeitstransport in der Rückführleitung benötigt. Durch die Platzierung der ersten Anschlussstelle an der vorstehend beschriebenen radialen oder annähernd radial orientierten Ringfläche wird der Sachverhalt genutzt, dass sich bevorzugt Flüssigkeit in diesem Bereich befindet und dort "geerntet" werden kann, da Gasbestandteile diesen, in axialer Richtung gesehen, hintersten, stirnseitigen Wandbereich des Ringkanals oder schaufelfreien Ringraumes meiden.

Eine bevorzugte Ausgestaltung sieht vor, dass die erste Anschlussstelle derart in Bezug auf den Druckstutzen positioniert ist, dass eine Anordnungsebene, die durch einen radialen Richtungsvektor geht, der durch den Mittelpunkt der ersten Anschlussstelle verläuft, von der Längsachse des Druckstutzens senkrecht durchdrungen wird. Die so definierte Lage der ersten Anschlussstelle bedeutet, dass eine Stelle im Ringkanal unmittelbar vor Eintritt der Strömung in den Druckstutzen der Zentrifugalpumpe ausgewählt ist, an der der maximal mögliche statische Druck innerhalb des Gehäuses der Zentrifugalpumpe vorliegt. Eine weitere statische Drucksteigerung kann allenfalls noch durch eine diffusorartige Erweiterung des Druckstutzens oder der nachgeordneten Druckleitung erreicht werden.

Ein weiterer Vorschlag sieht vor, dass die Rückführleitung über eine zweite Anschlussstelle mit dem Innenraum der Verdrängerpumpe in Verbindung steht, wobei die zweite Anschlussstelle am Gehäusemantel oder am einen Saugstutzen aufnehmenden Gehäusedeckel oder am Saugstutzen jeweils der Verdrängerpumpe oder an einer zur Verdrängerpumpe führenden Saugleitung angeordnet ist. Eine extrem kurze Rückführleitung mit entsprechend geringen Strömungsverlusten wird mit einer weiteren Ausführungsform realisiert, bei der die Rückführleitung über eine zweite Anschlussstelle mit dem Innenraum der Verdrängerpumpe in Verbindung steht, wobei die zweite Anschlussstelle an einem vorderen Gehäuseteil der Zentrifugalpumpe angeordnet ist und demzufolge dort in den Innenraum der Verdrängerpumpe ausmündet.

Besonders gute Ergebnisse werden erzielt, wenn die zweite Anschlussstelle in der Anordnungsebene und seitlich neben dem Saugstutzen oder seitlich neben der Einlassöffnung zur Zentrifugalpumpe, bezogen auf die Drehachse der Pumpenaggregation, auf der Seite der ersten Anschlussstelle angeordnet ist. Dadurch ist zumindest bei der ersten Variante eine axiale Komponente der aus der Rückführleitung austretenden Strömung gleichgerichtet mit der axialen Strömungsrichtung der Hauptströmung innerhalb der Verdrängerpumpe.

Es wird in diesem Zusammenhang weiterhin vorgeschlagen, um eine Beeinflussung der Hauptströmung innerhalb der Verdrängerpumpe zu minimieren, dass die zweite Anschlussstelle im wandnahen Bereich des Gehäusemantels in die Verdrängerpumpe einmündet.

Um die Rotationskomponente der Hauptströmung innerhalb der Verdrängerpumpe zu unterstützen, sieht ein weiterer Vorschlag vor, dass die zweite Anschlussstelle mit einer tangentialen Richtungskomponente und in Drehrichtung der Pumpenaggregation in die Verdrängerpumpe einmündet.

Es ist bekannt, dass bei Förderung im Wesentlichen durch die Zentrifugalpumpe, d.h. im Betriebszustand der regulären Flüssigkeitsförderung, bei der die Funktion der Rückführleitung nicht erforderlich ist, die über die Rückführleitung von der Zentrifugalpumpe zur Verdrängerpumpe wirksame Bypass-Rückströmung einen nachteiligen Einfluss auf die Kennlinie und damit auf den Wirkungsgrad der Pumpenaggregation hat. Um diesen Nachteil zu ver meiden, sieht ein weiterer Vorschlag vor, dass in der Rückführleitung ein Absperrventil angeordnet ist, welches in einer bevorzugten Ausführungsform fernsteuerbar ist.

Diesbezüglich wird weiterhin vorgeschlagen, um das Schließen der Rückführleitung zu automatisieren, dass das fernsteuerbare Absperrventil über eine Steuerleitung mit einem Signalgeber verbunden ist, der ein Steuersignal aus einer die Flüssigkeitsförderung in der Pumpenaggregation kennzeichnenden physikalischen Größe generiert.

Der vorg. Signalgeber kann in vielfältigen Ausprägungen zum Einsatz kommen, wobei er stets eine physikalische Größe nutzt, die in der Pumpenaggregation den Wechsel der Gas- oder Zweiphasenströmungs-Förderung zur Flüssigkeitsförderung signifikant abbildet. In diesem Zusammenhang wird vorgeschlagen, dass der Signalgeber ein Druckaufnehmer in der Saugleitung oder im Saugstutzen oder in der Flüssigkeitsringpumpe oder im Druckstutzen oder in der Druckleitung ist. Er kann aber auch als Differenzdruckaufnehmer ausgebildet sein, der die Druckdifferenz misst zwischen Druck- und Saugstutzen oder zwischen Druck- und Saugleitung. Eine weitere Möglichkeit besteht darin, ihn als Durchflussmesser auszubilden, der in der Saugleitung oder in der Druckleitung angeordnet ist. Auch ein Flüssigkeitssensor an einer Stelle zwischen der Saug- und der Druckleitung liefert das notwendige Steuersignal. Schließlich kann der Signalgeber auch ein Leistungsaufnehmer sein, der die Antriebsleistung eines Motors der Pumpenaggregation erfasst.

### KURZBESCHREIBUNG DER ZEICHNUNGEN

Ein Ausführungsbeispiel der selbstansaugenden Pumpenaggregation gemäß der Erfindung ist in der Zeichnung dargestellt und wird nachfolgend beschrieben. Es zeigen
- **Figur 1**: in perspektivischer Darstellung die selbstansaugende Pumpenaggregation gemäß der Erfindung;
- **Figur 2**: einen Meridianschnitt durch die Pumpenaggregation gemäß **Figur 1** entsprechend einem dort mit **A-A** gekennzeichneten Schnittverlauf;
- **Figur 3**: eine Ansicht der Pumpenaggregation gemäß **Figur 1** entsprechend einer dort mit **"Z"** gekennzeichneten Blickrichtung und
- **Figur 4**: einen Querschnitt durch die Zentrifugalpumpe der Pumpenaggregation gemäß **Figur 1** entsprechend einem in **Figur 2** **mit B-B** gekennzeichneten Schnittverlauf.

### DETAILLIERTE BESCHREIBUNG

Eine selbstansaugende Pumpenaggregation 1 **(****Figuren 1** bis **3****)** ist von einer normalsaugenden Zentrifugalpumpe (Kreiselpumpe) 2 und einer dieser, in Strömungsrichtung gesehen, vorgeordneten rotierenden Verdrängerpumpe 20, die im Ausführungsbeispiel als sog. Flüssigkeitsringpumpe ausgeführt ist, gebildet. Die Verdrängerpumpe 20 ist gehäuseseitig von einem Gehäusemantel 20.1 **(****Figuren 2** und **1****)** und einem Gehäusedeckel 20.2 mit einem zentrisch an letzterem angeordneten Saugstutzen 20.2a begrenzt, wobei der Gehäusemantel 20.1 an seinem dem Gehäusedeckel 20.2 abgewandten Ende mit einem vorderen Gehäuseteil 2.1 der Zentrifugalpumpe 2 fest verbunden ist. Die Verbindung zwischen Gehäusemantel 20.1 und vorderem Gehäuseteil 2.1 erfolgt in der Regel stoffschlüssig durch Schweißen; eine Gusskonstruktion, bestehend aus dem Gehäusemantel 20:1 und dem vorderen Gehäuseteil 2.1 ist gleichermaßen möglich.

Eine axiale Symmetrieachse a₂ des Gehäusemantels 20.1 ist gegenüber einer Drehachse a₁ der Pumpenaggregation 1 (siehe **Figuren 1** und **3**), bezogen auf die Zeichnungslage der Pumpenaggregation 1, die auch der üblichen Einbaulage entspricht, um eine vertikale Exzentrizität e nach unten versetzt. Dadurch ist eine in der Verdrängerpumpe 20 befindliche Förderschnecke 21, die auf einem Wellenfortsatz 8b einer ein Laufrad 4 der Zentrifugalpumpe 2 tragenden Welle 8 angeordnet ist, um diese vertikale Exzentrizität e innerhalb des Gehäusemantels 20.1 nach oben verschoben. Der Wellenfortsatz 8b schließt sich an eine Nabe 8a der Welle 8 an, wobei auf der Nabe 8a das Laufrad 4 befestigt ist, und er greift durch das vordere Gehäuseteil 2.1 hindurch- und in den Gehäusemantel 20.1 ein. Ein vom Gehäusemantel 20.1, dem Gehäusedeckel 20.2 und dem vorderen Gehäuseteil 2.1 innenseits begrenzter Innenraum 20.3 ist über eine konzentrisch im vorderen Gehäuseteil 2.1 und damit konzentrisch zur Drehachse a₁ angeordnete Einlassöffnung 2.1b **(****Figur 2****)** mit einem saugseitigen Innenraum 2.1c der Zentrifugalpumpe 2 fluiddurchlässig verbunden.

Der Ausbau der Zentrifugalpumpe 2 ist beispielsweise aus der DE 103 14 425 B4 bekannt. Ein aus dem vorderen 2.1 und einem hinteren Gehäuseteil 2.2 bestehendes Gehäuse 2.1/2.2 der Zentrifugalpumpe 2 ist über einen Befestigungsflansch 7 fliegend an einem Motor 6 befestigt **(****Figuren 1** und **2****).** An das vordere Gehäuseteil 2.1 sind, in Richtung der Drehachse a₁ gesehen, die Einlassöffnung 2.1b und, umfangsseits tangential ausmündend, ein Druckstutzen 5 angeschlossen, der über eine konische Erweiterung 5a in einem Anschlussstutzen 5b endet.

Aus dem in **Figur 1** mit **A-A** gekennzeichneten Schnittverlauf resultiert der Meridianschnitt gemäß **Figur 2****.** Das vordere und das hintere Gehäuseteil 2.1, 2.2 sind in ihrem radialen Erstreckungsbereich mit jeweils engem Ringspalt an das Laufrad 4 angepasst. An den ringförmig umlaufenden Laufradaustrittsquerschnitt schließt sich außenseits ein schaufelloser Ringraum 3a an, der in radialer Richtung zunächst beiderseits von dem vorderen und dem hinteren Gehäuseteil 2.1, 2.2 ein Stück begrenzt ist und anschließend außenseits von einer nicht bezeichneten Übergangsfläche des vorderen Gehäuseteiis 2.1 berandet ist. Diese Übergangsfläche setzt sich anschließend in einer äußeren Ringkanal-Gehäusewand 2.1a fort, wobei diese beispielsweise die Form eines Zylindermantels aufweist, d.h. einen konstanten Krümmungsradius, einen Außenradius Rₐ, besitzt **(****Figur 4****).** Das hintere Gehäuseteil.2.2 ist im Bereich des Laufrades 4 als radial sich erstreckende Scheibe ausgebildet. Im Außenbereich dieser Scheibe schließt sich eine hauptsächlich axial orientierte, vom Laufrad 4 in axialer Richtung fortstrebende, die Drehachse a₁ umschließende innere Ringkanal-Gehäusewand 2.2a an, deren örtlicher Krümmungsradius rᵢ **(****Figur 4****)** zur Realisierung beispielsweise eines spiralförmigen Verlaufs über den Umfang veränderlich ist.

Die äußere und die innere Ringkanal-Gehäusewand 2.1a, 2.2a bilden somit zwischen sich einen Ringkanal 3* aus, der bei sich stetig veränderndem Durchtrittsquerschnitt (Krümmungsradius rᵢ) als spiralförmiger Ringkanals 3** ausgeführt sein kann. Gleichwohl ist mit der gezeigten Anordnung auch ein Ringkanal 3* mit einem über den Umfang konstanten Durchtrittsquerschnitt realisierbar. Der (spiralförmige) Ringkanal (3**), 3* schließt sich seitlich an den schaufellosen Ringraum 3a an; zusammen bilden diese einen druckseitigen Innenraum 3 der Zentrifugalpumpe 2.

**Figur 4** zeigt, wie sich der spiralförmige Ringkanal 3**, über den Umfang gesehen, stetig erweitert. Beginnend an der hintersten Durchdringungsstelle des Druckstutzens 5 mit dem vorderen Gehäuseteil 2.1, und zwar in einer Drehrichtung n gesehen, nimmt der Durchtrittsquerschnitt des spiralförmigen Ringkanals 3** von einem Minimumquerschnitt an stetig zu, bis zu einer Stelle, wo in **Figur 4** die waagerechte Mittellinie eine Senkrechte mit der Längsachse des Druckstutzens 5 bildet. Bis zu dieser Stelle ist die innere Ringkanal-Gehäusewand 2.2a stetig gekrümmt. Im Anschluss daran schließt sich ein nicht bezeichneter ebener Wandbereich an, der im Bereich des spiralförmigen Ringkanals 3** einen Durchtrittsquerschnitt sicherstellt, der mindestens dem Durchtrittsquerschnitt des Druckstutzens 5 entspricht.

Die äußere axiale Begrenzung des (spiralförmigen) Ringkanals (3**) 3* wird realisiert über eine sich an die innere Ringkanal-Gehäusewand 2.2a anschließende, von der Drehachse a₁ sich in radialer Richtung entfernenden radialen oder annähernd radial orientierten Ringfläche 2.2b, die Teil des hinteren Gehäuseteil 2.2 ist **(****Figur 2****).** Diese Ringfläche 2.2b setzt sich über die äußerste radiale Erstreckung der äußeren Ringkanal-Gehäusewand 2.1a in radialer Richtung nach außen fort. Auch an die äußere Ringkanal-Gehäusewand 2.1a schließt sich eine nicht bezeichnete, radial orientierte, mit der radialen Ringfläche 2.2b korrespondierende und lösbar verbundene Ringfläche an, die außenseits die radiale Ringfläche 2.2b umfasst. Beide radiale Ringflächen verfügen über mehrere, über ihren Umfang verteilt angeordnete, miteinander korrespondierende Durchgangsbohrungen, über die das vordere und das hintere Gehäuseteil 2.1, 2.2 miteinander verbunden sind.

Eine Rückführleitung 9 **(****Figuren 2****,** **3****,** **1****)** ist zentrifugalpumpenseitig an den druckseitigen Innenraum 3 innerhalb des Gehäuses 2.1/2.2 angeschlossen. Eine erste Anschlussstelle 9a wird dabei bevorzugt im Ringkanal 3* oder im spiralförmigen Ringkanal 3** vorgesehen. Dabei ist die erste Anschlussstelle 9a an der radialen oder annähernd radial orientierten Ringfläche 2.2b, die Teil des hinteren Gehäuseteils 2.2 ist und den Ringkanal 3*, 3** in radialer Richtung stirnseitig begrenzt, angeschlossen, d.h. die erste Anschlussstelle 9a mündet dort in den Ringkanal 3*, 3** aus.

Es werden beste Ergebnisse erzielt, wenn die erste Anschlussstelle 9a derart in Bezug auf den Druckstutzen 5 positioniert ist, dass eine Anordnungsebene E (s. auch **Figur 4**), die durch einen radialen Richtungsvektor geht, der durch den Mittelpunkt der ersten Anschlussstelle 9a verläuft, von der Längsachse des Druckstutzens 5 senkrecht durchdrungen wird.

Die Rückführleitung 9 steht über eine zweite Anschlussstelle 9b mit dem Innenraum 20.3 in Verbindung, wobei die zweite Anschlussstelle 9b am Gehäusemantel 20.1 oder am Gehäusedeckel 20.2 oder am Saugstutzen 20.2a oder an einer Saugleitung 24 angeordnet ist.

Eine alternative Ausführungsform mit sehr kurzer Rückführleitung 9 sieht vor, dass letztere über eine zweite Anschlussstelle 9b an dem vorderen Gehäuseteil 2.1 der Zentrifugalpumpe 2 angeordnet ist und demzufolge dort in den Innenraum 20.3 der rotierenden Verdrängerpumpe 20 ausmündet.

Bei den beiden vorg. Grundsatzlösungen hinsichtlich der Anordnung der zweiten Anschlussstelle 9a ist weiterhin vorgesehen, dass letztere jeweils in der Anordnungsebene E und seitlich neben dem Saugstutzen 20.2a oder seitlich neben der Einlassöffnung 2.1b, bezogen auf die Drehachse a₁ der Pumpenaggregation 1, auf der Seite der ersten Anschlussstelle 9a angeordnet ist. Dabei mündet die zweite Anschlussstelle 9b gemäß einem weiteren Vorschlag im wandnahen Bereich des Gehäusemantels 20.1 in die Verdrängerpumpe 20 ein, wobei sie darüber hinaus auch noch mit einer tangentialen Richtungskomponente und in Drehrichtung n der Pumpenaggregation 1 orientiert sein kann.

Zwecks einfacher Montage ist die Rückführleitung 9 zwischen den beiden Anschlussstellen 9a, 9b geteilt und die Enden sind mit einer Verschraubung 26 miteinander verbunden. Zum Zwecke des fluiddichten Absperrens der Rückführleitung 9 ist in dieser ein Absperrventil 22 angeordnet, das in einer bevorzugten Ausführungsform fernsteuerbar ist. Das fernsteuerbare Absperrventil 22 ist über eine Steuerleitung 27 mit einem Signalgeber 23 verbunden **(****Figuren 2** bis **4****),** der ein Steuersignal aus einer die Flüssigkeitsförderung in der Pumpenaggregation 1 kennzeichnenden physikalischen Größe generiert. Dabei ist der Signalgeber 23 ein Druckaufnehmer in der Saugleitung 24 oder im Saugstutzen 20.2a oder in der Flüssigkeitsringpumpe 20 oder im Druckstutzen 5 oder in einer Druckleitung 25. Der Signalgeber 23 ist alternativ als ein Differenzdruckaufnehmer ausgebildet, der die Druckdifferenz misst zwischen Druck- und Saugstutzen 5, 20.2a oder zwischen Druck- und Saugleitung 25, 24. Weiterhin ist der Signalgeber 23 alternativ ein Durchflussmesser in der Saugleitung 24 oder in der Druckleitung 25 oder er ist ein Flüssigkeitssensor an einer Stelle zwischen der Saug- und der Druckleitung 24, 25. Eine weitere Alternative besteht darin, als Signalgeber 23 einen Leistungsaufnehmer zu nutzen, der die Antriebsleistung des Motors 6 der Pumpenaggregation 1 erfasst.

### BEZUGSZEICHENLISTE DER VERWENDETEN ABKÜRZUNGEN

- 1: selbstansaugende Pumpenaggregation

- 2: (normalsaugende) Zentrifugalpumpe (Kreiselpumpe)

- 2.1/2.2: Gehäuse

- 2.1: vorderes Gehäuseteil
- 2.1a: äußere Ringkanal-Gehäusewand
- 2.1b: Einlassöffnung
- 2.1c: saugseitiger Innenraum

- 2.2: hinteres Gehäuseteil
- 2.2a: innere Ringkanal-Gehäusewand
- 2.2b: radiale oder annähernd radial orientierte Ringfläche

- 3: druckseitiger Innenraum
- 3*: Ringkanal
- 3**: spiralförmiger Ringkanal
- 3a: schaufelloser Ringraum

- 4: Laufrad

- 5: Druckstutzen
- 5a: konische Erweiterung
- 5b: Anschlussstutzen

- 6: Motor
- 7: Befestigungsflansch

- 8: Welle
- 8a: Nabe
- 8b: Wellenfortsatz
- 9: (flüssigkeitsführende) Rückführleitung
- 9a: erste Anschlussstelle
- 9b: zweite Anschlussstelle

- 20: rotierende Verdrängerpumpe (Flüssigkeitsringpumpe)
- 20.1: Gehäusemantel
- 20.2: Gehäusedeckel
- 20.2a: Saugstutzen
- 20.3: Innenraum

- 21: Förderschnecke
- 22: Absperrventil
- 23: Signalgeber
- 24: Saugleitung
- 25: Druckleitung
- 26: Verschraubung
- 27: Steuerleitung

- a₁: Drehachse der Pumpenaggregation 1
- a₂: axiale Symmetrieachse des Gehäusemantels 20.1
- e: (vertikale) Exzentrizität
- n: Drehrichtung
- rᵢ: örtlicher Krümmungsradius

- E: Anordnungsebene
- Rₐ: Außenradius

## Patentansprüche

1. Selbstansaugende Pumpenaggregation (1), die eine Hintereinanderschaltung einer als rotierende Verdrängerpumpe (20) arbeitenden Flüssigkeitsringpumpe und einer normalsaugenden Zentrifugalpumpe (2) darstellt, wobei die Zentrifugalpumpe (2) in einem mit einer Einlassöffnung (2.1b) und einem Druckstutzen (5) versehenen Gehäuse (2.1/2.2) eine drehbar gelagerte Welle (8) mit einem Laufrad (4) aufweist, wobei das Gehäuse, in Strömungsrichtung gesehen, aus einem vorderen (2.1) und einem hinteren Gehäuseteil (2.2) besteht, wobei ein von einem Gehäusemantel (20.1) der Verdrängerpumpe (20) begrenzter Innenraum (20.3) über die Einlassöffnung (2.1b) mit einem saugseitigen Innenraum (2.1c) der Zentrifugalpumpe (2) verbunden und in dem Gehäusemantel (20.1) eine Förderschnecke (21) angeordnet ist, die auf der durch das Laufrad (4) hindurch- und in den Gehäusemantel (20.1) eingreifenden Welle (8) befestigt ist, und wobei eine Rückführleitung (9) vorgesehen ist, die einen druckseitigen Bereich der Zentrifugalpumpe (2) unmittelbar oder mittelbar mit dem Innenraum (20.3) verbindet, **dadurch gekennzeichnet,**
**dass** die Rückführleitung (9) zentrifugalpumpenseitig über eine erste Anschlussstelle (9a) an einen, in Strömungsrichtung gesehen, dem Laufrad (4) nachgeordneten druckseitigen Innenraum (3; 3*, 3**) innerhalb des Gehäuses (2.1/2.2) angeschlossen ist,
**dass** die erste Anschlussstelle (9a) aus einer den druckseitigen Innenraum (3; 3*, 3**) im Bereich eines Ringkanals (3*, 3**) begrenzenden radialen oder annähernd radial orientierten Ringfläche (2.2b) ausmündet, die Teil des hinteren Gehäuseteils (2.2) ist und den Ringkanal (3*; 3**) in axialer Richtung als hinterster, stirnseitiger Wandbereich begrenzt,
und **dass** der Ringkanal (3*; 3**) integraler Teil des druckseitigen Innenraums (3; 3*, 3**) ist.

2. Selbstansaugende Pumpenaggregation nach Anspruch 1,
**dadurch gekennzeichnet,**
**dass** der Ringkanal (3*, 3**) als schaufelloser Ringraum (3*) mit konstantem Durchtrittsquerschnitt oder als spiralförmiger Ringkanal (3**) ausgebildet ist.

3. Selbstansaugende Pumpenaggregation nach Anspruch 1 oder 2,
**dadurch gekennzeichnet,**
**dass** die erste Anschlussstelle (9a) derart in Bezug auf den Druckstutzen (5) positioniert ist, dass eine Anordnungsebene (E), die durch einen radialen Richtungsvektor geht, der durch den Mittelpunkt der ersten Anschlussstelle (9a) verläuft, von der Längsachse des Druckstutzens (5) senkrecht durchdrungen wird.

4. Selbstansaugende Pumpenaggregation nach einem der Ansprüche 1 bis 3,
**dadurch gekennzeichnet,**
**dass** die Rückführleitung (9) über eine zweite Anschlussstelle (9b) mit dem Innenraum (20.3) in Verbindung steht, wobei die zweite Anschlussstelle (9b)
• am Gehäusemantel (20.1) oder
• am einen Saugstutzen (20.2a) aufnehmenden Gehäusedeckel (20.2) oder
• am Saugstutzen (20.2a) oder
• an einer Saugleitung (24)
angeordnet ist.

5. Selbstansaugende Pumpenaggregation nach einem der Ansprüche 1 bis 3,
**dadurch gekennzeichnet,**
**dass** die Rückführleitung (9) über eine zweite Anschlussstelle (9b) mit dem Innenraum (20.3) in Verbindung steht, wobei die zweite Anschlussstelle (9b) an einem vorderen Gehäuseteil (2.1) der Zentrifugalpumpe (2) angeordnet ist und aus diesem ausmündet.

6. Selbstansaugende Pumpenaggregation nach Anspruch 4 oder 5,
**dadurch gekennzeichnet,**
**dass** die zweite Anschlussstelle (9b) in der Anordnungsebene (E) und seitlich neben dem Saugstutzen (20.2a) oder seitlich neben der Einlassöffnung (2.1b), bezogen auf die Drehachse (a₁) der Pumpenaggregation (1), auf der Seite der ersten Anschlussstelle (9a) angeordnet ist.

7. Selbstansaugende Pumpenaggregation nach einem der Ansprüche 4 bis 6,
**dadurch gekennzeichnet,**
**dass** die zweite Anschlussstelle (9b) im wandnahen Bereich des Gehäusemantels (20.1) in die Verdrängerpumpe (20) einmündet.

8. Selbstansaugende Pumpenaggregation nach einem der Ansprüche 4 bis 7,
**dadurch gekennzeichnet,**
**dass** die zweite Anschlussstelle (9b) mit einer tangentialen Richtungskomponente und in Drehrichtung (n) der Pumpenaggregation (1) in die Verdrängerpumpe (20) einmündet.

9. Selbstansaugende Pumpenaggregation nach einem der Ansprüche 1 bis 8,
**dadurch gekennzeichnet,**
**dass** in der Rückführleitung (9) ein Absperrventil (22) angeordnet ist.

10. Selbstansaugende Pumpenaggregation nach Anspruch 9,
**dadurch gekennzeichnet,**
**dass** das Absperrventil (22) fernsteuerbar ist.

11. Selbstansaugende Pumpenaggregation nach Anspruch 10,
**dadurch gekennzeichnet,**
**dass** das fernsteuerbare Absperrventil (22) über eine Steuerleitung (27) mit einem Signalgeber (23) verbunden ist, der ein Steuersignal aus einer die Flüssigkeitsförderung in der Pumpenaggregation (1) kennzeichnenden physikalischen Größe generiert.

12. Selbstansaugende Pumpenaggregation nach Anspruch 11,
**dadurch gekennzeichnet,**
**dass** der Signalgeber (23)
• ein Druckaufnehmer ist
∘ in der Saugleitung (24) oder
∘ im Saugstutzen (20.2a) oder
∘ in der Flüssigkeitsringpumpe (20) oder
∘ im Druckstutzen (5) oder
∘ in einer Druckleitung (25)
• oder ein Differenzdruckaufnehmer ist, der die Druckdifferenz misst zwischen
∘ Druck- und Saugstutzen (5, 20.2a) oder
∘ zwischen Druck- und Saugleitung (25, 24),
• oder ein Durchflussmesser ist
∘ in der Saugleitung (24) oder
∘ in der Druckleitung (25)
• oder ein Flüssigkeitssensor ist an einer Stelle zwischen der Saug- und der Druckleitung (24, 25)
• oder ein Leistungsaufnehmer ist, der die Antriebsleistung eines Motors (6) der Pumpenaggregation (1) erfasst.

## Claims

1. A naturally aspirated pump assembly (1) which constitutes a series connection of a liquid ring pump working as a rotary displacement pump (20) and a normally aspirated centrifugal pump (2), wherein the centrifugal pump (2) has, in a housing (2.1/2.2) provided with an inlet opening (2.1b) and a pressure piece (5), a rotatably mounted shaft (8) with a wheel (4), wherein the housing, seen in the flow direction, consists of a front (2.1) and a rear housing part (2.2), wherein an interior space (20.3) limited by a housing casing (20.1) of the displacement pump (20) is connected via the inlet opening (2.1b) to a suction-side interior space (2.1c) of the centrifugal pump (2) and a conveyor screw (21) is arranged in the housing casing (20.1), which is fastened on the shaft (8) engaging through the wheel (4) and into the housing casing (20.1), and wherein a recirculation line (9) is provided, which directly or indirectly connects a pressure-side region of the centrifugal pump (2) to the interior space (20.3),
**characterised in that** the recirculation line (9) is connected on the centrifugal pump-side via a first connection point (9a) to a, seen in the flow direction, pressure-side interior space (3; 3*, 3**) downstream of the wheel (4) within the housing (2.1/2.2), that the first connection point (9a) opens out from a radial or approximately radially oriented annular surface (2.2b) limiting the pressure-side interior space (3; 3*, 3**) in the region of an annular channel (3*, 3**), which is part of the rear housing part (2.2) and limits the annular channel (3*, 3**) in the axial direction as the most rear-end, front-side wall region,
and that the annular channel (3*, 3**) is an integral part of the pressure-side interior space (3; 3*, 3**).

2. The naturally aspirated pump assembly according to claim 1,
**characterised in that** the annular channel (3*, 3**) is designed as a vaneless annular space (3*) with a constant passage cross-section or as a spiral-shaped annular channel (3**).

3. The naturally aspirated pump assembly according to claim 1 or 2,
**characterised in that** the first connection point (9a) is positioned with respect to the pressure piece (5), such that a plane of arrangement (E), which passes through a radial direction vector which runs through the centre of the first connection point (9a), is penetrated vertically by the longitudinal axis of the pressure piece (5).

4. The naturally aspirated pump assembly according to one of claims 1 to 3,
**characterised in that** the recirculation line (9) is connected via a second connection point (9b) to the interior space (20.3), wherein the second connection point (9b) is arranged
• on the housing casing (20.1) or
• on ahousing lid (20.2) receiving a suction piece (20.2a) or
• on the suction piece (20.2a) or
• on a suction line (24).

5. The naturally aspirated pump assembly according to one of claims 1 to 3,
**characterised in that** the recirculation line (9) is connected via a second connection point (9b) to the interior space (20.3), wherein the second connection point (9b) is arranged on a front housing part (2.1) of the centrifugal pump (2) and opens out thereof.

6. The naturally aspirated pump assembly according to claim 4 or 5,
**characterised in that** the second connection point (9b) in the plane of arrangement (E) and laterally next to the suction piece (20.2a) or laterally next to the inlet opening (2.1b), relative to the axis of rotation (a₁) of the pump assembly (1), is arranged on the side of the first connection point (9a).

7. The naturally aspirated pump assembly according to one of claims 4 to 6,
**characterised in that** the second connection point (9b) in the near-wall region of the housing casing (20.1) opens into the displacement pump (20).

8. The naturally aspirated pump assembly according to one of claims 4 to 7,
**characterised in that** the second connection point (9b) opens into the displacement pump (20) with a tangential directional component and in the rotational direction (n) of the pump assembly (1).

9. The naturally aspirated pump assembly according to one of claims 1 to 8,
**characterised in that** a check valve (22) is arranged in the recirculation line (9).

10. The naturally aspirated pump assembly according to claim 9,
**characterised in that** the check valve (22) is remotely controllable.

11. The naturally aspirated pump assembly according to claim 10,
**characterised in that** the remotely controllable check valve (22) is connected via a control line (27) to a signal generator (23) which generates a control signal out of a physical size characterising the liquid delivery in the pump assembly (1).

12. The naturally aspirated pump assembly according to claim 11,
**characterised in that** the signal generator (23)
• is a pressure receiver
in the suction line (24) or
in the suction piece (20.2a) or
in the liquid ring pump (20) or
in the pressure piece (5) or
in a pressure line (25)
• or is a differential pressure receiver which measures the pressure difference between
pressure and suction piece (5, 20.2a) or
between pressure and suction line (25, 24)
• or is a throughflow meter
in the suction line (24) or
in the pressure line (25)
• or is a liquid sensor at a point between the suction and the pressure line (24, 25)
• or is a power receiver which detects the drive power of a motor (6) of the pump assembly (1).

## Revendications

1. Ensemble de pompes (1) à amorçage automatique, qui représente un montage en série d'une pompe à anneau liquide fonctionnant en tant que pompe volumétrique (20) rotative et d'une pompe centrifuge (2) à amorçage normal, la pompe centrifuge (2) présentant, dans un boîtier (2.1/2.2) muni d'une ouverture d'admission (2.1b) et d'une tubulure de refoulement (5), un arbre (8) supporté en rotation avec une roue (4), le boîtier, vu dans le sens d'écoulement, se composant d'une partie de boîtier avant (2.1) et d'une partie de boîtier arrière (2.2), une chambre intérieure (20.3) limitée par une enveloppe de boîtier (20.1) de la pompe volumétrique (20) étant raccordée par le biais de l'ouverture d'admission (2.1b) à une chambre intérieure (21.c) côté aspiration de la pompe centrifuge (2), et une vis sans fin (21) étant disposée dans l'enveloppe de boîtier (20.1) et étant fixée sur l'arbre (8) traversant la roue (4) et engrenant dans l'enveloppe de boîtier (20.1), et une conduite de retour (9) étant prévue, qui raccorde une zone côté refoulement de la pompe centrifuge (2) directement ou indirectement à la chambre intérieure (20.3),
**caractérisé en ce que,**
côté pompe centrifuge, la conduite de retour (9) est, par le biais d'un premier point de raccordement (9a), raccordée, à l'intérieur du boîtier (2.1/2.2), à une chambre intérieure (3 ; 3*, 3**) côté refoulement montée en aval de la roue (4), vu dans le sens d'écoulement,
le premier point de raccordement (9a) débouche d'une surface annulaire (2.2b) qui est radiale ou orientée approximativement radialement et limite la chambre intérieure (3 ; 3*, 3**) côté refoulement dans la zone d'un canal annulaire (3*, 3**), et qui fait partie de la partie de boîtier arrière (2.2) et qui limite le canal annulaire (3* ; 3**) dans la direction axiale en tant que zone de paroi côté frontal la plus en arrière,
et **en ce que** le canal annulaire (3* ; 3**) fait partie intégrante de la chambre intérieure (3 ; 3*, 3**) côté refoulement.

2. Ensemble de pompes à amorçage automatique selon la revendication 1,
**caractérisé en ce que**
le canal annulaire (3*, 3**) est constitué en tant qu'espace annulaire (3*) sans aube avec une section transversale de passage constante ou en tant que canal annulaire (3**) en forme de spirale.

3. Ensemble de pompes à amorçage automatique selon la revendication 1 ou 2,
**caractérisé en ce que**
le premier point de raccordement (9a) est positionné de telle façon par rapport à la tubulure de refoulement (5) qu'un plan d'agencement (E), qui traverse un vecteur directionnel radial qui passe par le point central du premier point de raccordement (9a), est pénétré perpendiculairement par l'axe longitudinal de la tubulure de refoulement (5).

4. Ensemble de pompes à amorçage automatique selon l'une des revendications 1 à 3,
**caractérisé en ce que**
la conduite de retour (9) est en liaison avec la chambre intérieure (20.3) par le biais d'un deuxième point de raccordement (9b), le deuxième point de raccordement (9b) étant disposé
• sur l'enveloppe de boîtier (20.1) ou
• sur le couvercle de boîtier (20.2) logeant une tubulure d'aspiration (20.2a) ou
• sur la tubulure d'aspiration (20.2a) ou
• sur une conduite d'aspiration (24).

5. Ensemble de pompes à amorçage automatique selon l'une des revendications 1 à 3,
**caractérisé en ce que**
la conduite de retour (9) est en liaison avec la chambre intérieure (20.3) par le biais d'un deuxième point de raccordement (9b), le deuxième point de raccordement (9b) étant disposé sur une partie de boîtier avant (2.1) de la pompe centrifuge (2) et débouchant de cette partie.

6. Ensemble de pompes à amorçage automatique selon la revendication 4 ou 5,
**caractérisé en ce que**
le deuxième point de raccordement (9b) est disposé dans le plan d'agencement (E) et latéralement près de la tubulure d'aspiration (20.2a) ou latéralement près de l'ouverture d'admission (2.1b), par rapport à l'axe de rotation (a₁) de l'ensemble de pompes (1), sur le côté du premier point de raccordement (9a).

7. Ensemble de pompes à amorçage automatique selon l'une des revendications 4 à 6,
**caractérisé en ce que,**
dans la zone de l'enveloppe de boîtier (20.1) proche de la paroi, le deuxième point de raccordement (9b) débouche dans la pompe volumétrique (20).

8. Ensemble de pompes à amorçage automatique selon l'une des revendications 4 à 7,
**caractérisé en ce que,**
le deuxième point de raccordement (9b) débouche dans la pompe volumétrique (20) avec une composante directionnelle tangentielle et dans le sens de rotation (n) de l'ensemble de pompes (1).

9. Ensemble de pompes à amorçage automatique selon l'une des revendications 1 à 8,
**caractérisé en ce**
**qu'**une vanne d'arrêt (22) est disposée dans la conduite de retour (9).

10. Ensemble de pompes à amorçage automatique selon la revendication 9,
**caractérisé en ce que**
la vanne d'arrêt (22) peut être télécommandée.

11. Ensemble de pompes à amorçage automatique selon la revendication 10,
**caractérisé en ce que**
la vanne d'arrêt (22) pouvant être télécommandée est raccordée, par le biais d'une ligne de commande (27), à un générateur de signaux (23) qui génère un signal de commande à partir d'une grandeur physique caractérisant le transfert de liquide dans l'ensemble de pompes (1).

12. Ensemble de pompes à amorçage automatique selon la revendication 11,
**caractérisé en ce que**
le générateur de signaux (23)
• est un capteur de pression
° dans la conduite d'aspiration (24) ou
° dans la tubulure d'aspiration (20.2a) ou
° dans la pompe à anneau liquide (20) ou
° dans la tubulure de refoulement (5) ou
° dans une conduite de refoulement (25)
• ou un capteur de pression différentielle qui mesure la différence de pression entre
° la tubulure de refoulement (5) et la tubulure d'aspiration (20.2a) ou
° entre la conduite de refoulement (25) et la conduite d'aspiration (24),
• ou un débitmètre
° dans la conduite d'aspiration (24) ou
° dans la conduite de refoulement (25)
• ou un capteur de liquide dans un emplacement entre la conduite d'aspiration (24) et la conduite de refoulement (25)
• ou un capteur de puissance qui détecte la puissance d'entraînement d'un moteur (6) de l'ensemble de pompes (1).
